# EUROPÄISCHE PATENTSCHRIFT

(11) **EP 0 536 621 B1**
(45) Veröffentlichungstag und Bekanntmachung des Hinweises auf die Patenterteilung: **25.10.1995**
(21) Anmeldenummer: 92116613.8
(22) Anmeldetag: 29.09.1992
(51) Int. Cl.: A47L 15/48

(54) **Geschirrspülmaschine**
Dishwasher
Machine à laver la vaisselle

(30) Priorität: 09.10.1991 DE 4133417
(43) Veröffentlichungstag der Anmeldung: 14.04.1993
(73) Patentinhaber: Bauknecht Hausgeräte GmbH, D-70565 Stuttgart (DE); Whirlpool Europe B.V., 5657 EB Eindhoven (NL)
(72) Erfinder: Gumm, Manfred, W-6680 Neunkirchen (DE); Schäfer, Martin, W-6680 Neunkirchen (DE); Ferber, K. Ulrich, W-6692 Oberthal (DE); Hasselman, Arris, W-6692 Bexbach (DE)
(74) Vertreter: Fleck, Hermann-Josef, Dr.-Ing.

(56) Entgegenhaltungen:
- EP-A- 0 381 647
- DE-A- 2 503 088
- DE-U- 9 106 598

## Beschreibung

Die Erfindung bezieht sich auf eine Geschirrspülmaschine mit einem Spülbehälter und einer außerhalb des Spülbehälters angeordneten, U-förmigen Kondensationskammer, deren einer Schenkel mit einer Öffnung des Spülbehälters verbunden ist und deren anderer Schenkel über einen Auslaß an die Umgebungsluft geführt ist, wobei durch eine entsprechende Ausbildung der Kondensationskammer mindestens ein Teil des sich bildenden Kondenswassers in den Spülbehälter zurücklaufen kann.

Während des Spülprozesses reichert sich die Luft innerhalb des Spülbehälters eines Geschirrspülers sehr stark mit Wasser an. Insbesondere im letzten Spülabschnitt, dem Klarspülen, wird in den meisten Fällen mit hoher Temperatur (60°C bis 70°C) gespült, was zu einer übersättigten Atmosphäre im Geschirrspüler führt. Da geeignete Kühlflächen fehlen und ein Luftaustausch fast nicht zustande kommt, führt dieses, wenn keine besonderen Maßnahmen ergriffen werden, beim anschließenden Trocknungsvorgang zu sehr schlechten Trocknungsresultaten. Trotz großen Wärmeinhalts des Spülgutes kann die gesättigte Luft kein Wasser mehr aufnehmen und somit selbst nicht mehr zur Trocknung beitragen. Eine Entnahme des Geschirrs unmittelbar nach dem Spülprozeß erfordert meist ein zusätzliches Trocknen von Hand, um z. B. glänzendes und fleckenreines Geschirr zu erhalten. Hohe Temperatur und Feuchtigkeit führen mit der Zeit auch zu Korrosionserscheinungen an Glas- und Besteckteilen.

Eine wesentliche Verbesserung der Trocknungswirkung erhält man durch ein sogenanntes offenes System, bei dem während des Spül- und Trocknungsprozesses die feuchte Luft aus dem Innenraum ganz oder teilweise nach außen geführt wird. Dabei wirkt sich jedoch die nach außen geführte feuchte Luft nachteilig auf die Umgebung aus, wodurch z. B. Arbeitsplatten oder Küchenmöbel aufquellen können.

Durch die EP-A-0 381 647 ist eine Geschirrspülmaschine der eingangs genannten Art bekannt geworden. Bei einer ersten Ausführung dieser bekannten Bauart besteht die Kondensationskammer aus einer oder mehreren, U-förmig gebogenen Leitungsröhren, die mit ihrem einen Ende über einen gemeinsamen Anschluß an eine seitliche Öffnung des Spülbehälters angeschlossen sind und deren freie Enden über Auslaßöffnungen in den Raum zwischen Gehäuse und Spülbehälter münden. Dabei verlaufen die Leitungsröhren torbogenförmig innerhalb einer Ebene parallel zu einer Seitenwand derart, daß die freien Auslauföffnungen unterhalb der seitlichen Öffnung des Behälters liegen. Bei einer zweiten Ausführungsform der bekannten Bauart verlaufen die Verbindungsröhren von der Behälteröffnung in der Seitenwand über die Decke des Behälters und enden an der gegenüberliegenden Seitenwand ebenfalls so, daß die Auslaßöffnungen unterhalb der seitlichen Öffnung des Behälters liegen. Dabei ist der oberhalb der Decke des Behälters verlaufende Teil der Verbindungsröhren schräg angeordnet, so daß sich bildendes Kondenswasser durch Schwerkraft in den Behälter zurück läuft. Das an den Auslaßöffnungen austretende Kondenswasser wird in einer kleinen Wanne aufgefangen.

Der Erfindung liegt die Aufgabe zugrunde, einen Geschirrspüler der eingangs genannten Art in Hinblick auf die Einrichtung zur Trocknung zu vereinfachen und zu verbessern.

Diese Aufgabe wird gemäß der Erfindung dadurch gelöst, daß die Öffnung zum Anschluß der Kondensationskammer an der Decke des Spülbehälters angeordnet ist, daß die U-förmige Kondensationskammer sich mit beiden Schenkeln oberhalb der Deckenseite des Spülbehälters erstreckt und im Krümmungsbereich mit einer Ablauföffnung versehen ist und daß beide Schenkel der Kondensationskammer in Richtung auf die Ablauföffnung gegenüber der Decke geneigt sind. Durch die Anordnung der Öffnung im Deckenbereich des Spülbehälters ergibt sich ein kurzer Weg für die feuchtigkeitsbeladene Luft aus dem Behälter in die Kondensationskammer. Der sich meist im oberen Teil des Spülbehälters sammelnde Wrasen kann somit direkt in die Kondensationskammer abgeführt werden. Beide Schenkel befinden sich raumsparend in praktisch einer Ebene oberhalb des Spülbehälters, wobei eine einfache Möglichkeit zum Ablaufen des sich sammelnden Kondenswassers dadurch gegeben ist, daß die Ablauföffnung im Bereich der Krümmung der U-förmigen Kondensationskammer angeordnet ist. Dabei sind beide Schenkel in Richtung auf diese Auslaßöffnung gegenüber der Decke geneigt. Dadurch wird erreicht, daß das Kondenswasser, das sich in den beiden Schenkeln der Kondensationskammer sammelt, auf kurzem Weg zu der Ablauföffnung geführt wird.

Aus Raumspargründen ist die Kondensationskammer in Ausgestaltung der Erfindung als Rechteckrohr ausgebildet. Diese Form ermöglicht überdies eine einfache Montage.

Das Rechteckrohr ist in einer weiteren Ausgestaltung der Erfindung im Eingangsbereich zu der Öffnung des Spülbehälters trichterförmig ausgebildet. Dadurch wird erreicht, daß Spritzwasser aus dem Spülbehälter sofort wieder in den Spülbehälter zurück fließt. Diese trichterförmige Ausbildung kann z. B. dadurch erreicht werden, daß der Eingangsbereich boden- und deckenseitig mit Schrägen ausgebildet ist, die zu der Öffnung des Spülbehälters hin gerichtet sind.

In einer weiteren Ausgestaltung der Erfindung weist das Rechteckrohr von seiner Deckenseite möglichst senkrecht nach unten gerichtete, einen Abstand zu dem Boden bildende Prallwänden auf. Wenn der Wrasen diese rohrförmige Kondensationskammer durchflutet, so schlägt sich Wasser infolge der Kühl- und der Prallwirkung nieder. Dieser Effekt wird in einer weiteren Ausgestaltung noch dadurch erhöht, daß die Abstände der Prallwände zum Boden des Rechteckrohres in fortschreitender Richtung zum Rohrausgang immer kleiner werden.

In weiterer Ausgestaltung der Erfindung ist die Ablauföffnung an der Krümmung der Kondensationskammer über eine Schlauchverbindung mit einer weiteren Öffnung an einer Seitenwand des Spülbehälters verbunden. Dadurch wird das anfallende Kondensat auf kürzestem Wege in den Spülbehälter zurück befördert. Diese weitere Öffnung in der Seitenwand des Spülbehälters dient als Luftausgleich für die über die Deckenöffnung in die Kondenskammer ausströmende, mit Feuchtigkeit beladene Luft.

In einer weiteren Ausgestaltung der Erfindung ist die Schlauchverbindung in eine Regenerierdosierung geführt, die an einer Seitenwand des Spülbehälters angeordnet und einerseits mit der seitlichen Öffnung des Spülbehälters und andererseits mit der Außenluft verbunden ist.

In der Zeichnung ist in den Fig. 1 bis 4 ein Ausführungsbeispiel des Gegenstandes gemäß der Erfindung schematisch dargestellt.
Fig. 1 zeigt eine perspektivische Darstellung eines Spülbehälters einer Geschirrspülmaschine mit einer Kondensationskammer,
Fig. 2a und b zeigen die Kondensationskammer in einer Draufsicht und in einer Seitenansicht, zum Teil geschnitten
Fig. 3 zeigt eine Abwicklung eines von der Kondensationskammer gebildeten Luftkanals, und
Fig. 4 zeigt eine schematische Vorderansicht der gesamten Spülmaschine bei geöffneter Fronttür.

Fig. 1 zeigt einen Spülbehälter 10, der an seiner Decke 10a mit einer Öffnung 11 zum Anschluß einer Kondensationskammer 12 versehen ist. Die U-förmig ausgebildete Kondensationskammer 12 ist über eine Schlauchverbindung 13 mit einer Regenerierdosierung 14 verbunden, die über einen nicht dargestellten Stutzen an eine weitere Öffnung 15 in einer Seitenwand 10b des Spülbehälters angeschlossen werden kann. Die Regenerierdosierung 14 ist über eine Auslaßöffnung 14b mit der Außenluft verbunden.

Die Kondensationskammer 12 ist gemäß Fig. 2 in Form eines U-förmigen Rechteckrohres ausgebildet und wird über ihren kurzen Schenkel 12a an die Öffnung 11 des Spülbehälters 10 angeschlossen. Im Anschlußbereich 16 (Fig. 2) ist dieser kurze Schenkel bodenseitig und deckenseitig mit Schrägen 17 versehen, die derart ausgerichtet sind, daß Spritzwasser aus dem Spülbehälter 10 in Richtung der Pfeile 18 wieder in den Spülbehälter zurück fließt. Ferner sind über den gesamten Verlauf der rohrförmigen Kondensationskammer Prallwände 19 vorgesehen, die sich von der Deckenseite 12c der Kondensationskammer 12 nach unten in Richtung auf den Boden 12d erstrecken. Deren Abstand 20, 21 zum Boden 12d wird in Richtung zum Rohrauslaß 22 immer kleiner. Durch die Prallwände 19 erhält die Kondensationskammer 12 an ihrer Oberseite eine sägezahnförmige Ausgestaltung. Im Bereich der Krümmung zwischen den beiden Schenkeln 12a, b ist die Kondensationskammer mit einer Ablauföffnung 12e versehen, an die der Schlauch 13 angeschlossen wird. Wie aus Fig. 2b zu erkennen ist, sind beide Schenkel 12a, b in Richtung auf die Ablauföffnung 12e geneigt.

Das an den Prallwänden 19 und an den Innenwänden der Kondensationskammer 12 entstehende und sich tropfenförmig sammelnde Kondensat fließt infolge der Neigung der Schenkel 12a, b zur Auslaßöffnung 12e und kann somit über den Verbindungsschlauch 13 und die Regenerierdosierung 14 in den Spülbehälter 10 zurück geführt werden. Die Ausbildung der Prallwände 19 und deren Abstände 20, 21 zur Bodenfläche 12d sind maßgebend für die Strömungsgeschwindigkeit des durch die freie Konvektion entstehenden Zuges. Um ein Verschließen durch das Kondensat zu vermeiden, dürfen die Spalte zwischen den Prallwänden 19 und dem Boden 12d jedoch nicht zu klein gemacht werden.

Wie aus Fig. 4 zu erkennen ist, entweicht der bei der Aufheizung der Spülflotte entstehende Wrasen, gesättigte feuchte Luft und feinste Wassertröpfchen, während des Spülprozesses über die Belüftungsöffnung 11 an der Decke 10a des Spülbehälters 10 (Volumenvergrößerung der Luft durch Erwärmung). Dieser Wrasen durchflutet sodann die Kondensationskammer 12. Durch Temperaturunterschied und Prallwirkung wird dem Wrasen das Wasser entzogen, und die nur noch mit der Umgebungsluft vergleichbare, wenig angereicherte Luft 23 wird über den Auslaß 22 der Umgebung zugeführt.

In der Trockenphase wird in gleicher Art und Weise der im Spülbehälter 10 befindliche Wrasen über die Belüftungsöffnung 11 und die Kondensationskammer 12 abgeführt. Der hier entstehende Zug wird durch die Thermik der warmen Luft erzeugt. Ein Luftausgleich erfolgt über die weitere Belüftungsöffnung 15 in der Seitenwand 10b. Die eintretende Luft 24, die aus dem Motorraum über diese Belüftungsöffnung 15 in den Spülbehälter 10 gelangt, ist kälter und trockener als die im Spülbehälter 10 befindliche Luft. Dort angekommen, sinkt sie ab, erwärmt sich am heißen Geschirr 25 und steigt im Spülbehälter 10 auf (Pfeile 26). Dabei nimmt sie Wasser auf, das anschließend im Kondensator 12 wieder ausgeschieden wird. Das in der Kondensationskammer 12 ausgeschiedene Wasser wird über den Verbindungsschlauch 13, die Regenerierdosierung 14 und durch die Öffnung 15 in den Spülbehälter 10 zurück geführt. Um den Zug in der Kondensationskammer 12 zu unterstützen und zusätzlich eine Vermischung der Innenraumluft mit der Umgebungsluft und damit eine weitere Verringerung der Restfeuchte zu erhalten, wird ein Luftkanal zwischen dem Spülbehälter und einem diesen umgebenden Gehäuse 27 durch eine nicht dargestellte Freisparung der einzusetzenden Geräuschisolierung gebildet.

## Patentansprüche

1. Geschirrspülmaschine mit einem Spülbehälter (10) und einer außerhalb des Spülbehälters angeordneten, U-förmigen Kondensationskammer (12), deren einer Schenkel (12a) mit einer Öffnung (11) des Spülbehälters (10) verbunden ist und deren anderer Schenkel (12b) über einen Auslaß (22) an die Umgebungsluft geführt ist, wobei durch eine entsprechende Ausbildung der Kondensationskammer (12) mindestens ein Teil des sich bildenden Kondensats in den Spülbehälter (10) zurücklaufen kann, dadurch gekennzeichnet, daß die Öffnung (11) in der Decke (10a) des Spülbehälters (10) angeordnet ist, daß die U-förmige Kondensationskammer (12) sich mit beiden Schenkeln (12a, b) oberhalb der Decke (10a) erstreckt und im Krümmungsbereich mit einer Ablauföffnung (12e) versehen ist und daß beide Schenkel (12a, b) in Richtung auf die Ablauföffnung (12e) gegenüber der Decke (10a) geneigt sind.

2. Geschirrspülmaschine nach Anspruch 1, dadurch gekennzeichnet, daß die rohrförmig gestaltete Kondensationskammer (12) im Eingangsbereich (16) nahe der Öffnung (11) trichterförmig ausgebildet ist.

3. Geschirrspülmaschine nach Anspruch 2, dadurch gekennzeichnet, daß der Eingangsbereich (16) boden- und deckenseitig mit Schrägen (17) versehen ist.

4. Geschirrspülmschine nach einem der Ansprüche 1 bis 3, dadurch gekennzeichnet, daß die Kondensationskammer (12) von ihrer Deckenseite (12c) möglichst senkrecht nach unten verlaufende, einen Abstand (20, 21) zum Boden (12d) bildende Prallwände (19) aufweist.

5. Geschirrspülmaschine nach Anspruch 4, dadurch gekenzeichnet, daß die Abstände (20, 21) der Prallwände (19) zum Boden (12d) in fortschreitender Richtung zum Rohrauslaß (22) abnehmen.

6. Geschirrspülmaschine nach einem der Ansprüche 1 bis 5, dadurch gekennzeichnet, daß die Ablauföffnung (12e) der Kondensationskammer (12) über eine Schlauchverbindung (13) mit einer weiteren Öffnung (15) in einer Seitenwand (10b) des Spülbehälters (10) verbunden ist.

7. Geschirrspülmaschine nach Anspruch 6, dadurch gekennzeichnet, daß die Schlauchverbindung (13) in eine Regenerierdosierung (14) geführt ist, die an einer Seite (10b) des Spülbehälters (10) angeordnet und einerseits mit der seitlichen Öffnung (15) des Spülbehälters (10) und andererseits mit der Außenluft verbunden ist.

8. Geschirrspülmaschine nach Anspruch 1 oder 2, dadurch gekennzeichnet, daß die Kondensationskammer (12) als Rechteckrohr ausgebildet ist.

## Claims

1. Dish washing machine with a washing tank (10) and, arranged outside the washing tank, a condensation chamber (12) in the shape of a U, one of whose limbs (12a) is connected to an opening (11) of the washing tank (10) and whose other limb (12b) is led via an outlet (22) to the ambient air, with which by means of an appropriate construction of the condensation chamber (12) at least a part of the condensate forming can run back into the washing tank (10), characterised in that the opening (11) is arranged in the roof (10a) of the washing tank (10), that the U-shaped condensation chamber (12) extends with both limbs (12a, b) above the roof (10a) and in the curving region is provided with a run-off opening (12e) and that both limbs (12a, b) are inclined with respect to the roof (10a) in the direction towards the run-off opening (12e).

2. Dish washing machine according to claim 1, characterised in that the condensation chamber (12) designed in the shape of a tube is constructed in the form of a funnel in the entrance region (16) close to the opening (11).

3. Dish washing machine according to claim 2, characterised in that the entrance region (16) is provided on the base and roof ends with sloping surfaces (17).

4. Dish washing machine according to any of the claims 1 to 3, characterised in that the condensation chamber (12) comprises baffles (19) extending downwards as far as possible vertically from its roof end (12c) and forming a separation interval (20, 21) to the base (12d).

5. Dish washing machine according to claim 4, characterised in that the distances (20, 21) of the baffles (19) from the base (12d) decrease in the direction of progress towards the tube outlet (22).

6. Dish washing machine according to any of the claims 1 to 5, characterised in that the outlet opening (12e) of the condensation chamber (12) is connected via a hose connection (13) to a further opening (15) in a side wall (10b) of the washing tank (10).

7. Dish washing machine according to claim 6, characterised in that the hose connection (13) is led into a regeneration meter (14) which is arranged on one side (10b) of the washing tank (10) and is connected at one end to the side opening (15) of the washing tank (10) and at the other end to the outside air.

8. Dish washing machine according to claim 1 or 2, characterised in that the condensation chamber (12) is constructed as a rectangular tube.

## Revendications

1. Lave-vaisselle comprenant une cuve de lavage (10) et une chambre de condensation (12) en forme de U disposée à l'extérieur de la cuve de lavage, dont une branche (12a) est reliée à une ouverture (11) de la cuve de lavage et dont l'autre branche (12b) est mise en communication avec l'air environnant par une sortie (22), et dans lequel, grâce à une conformation appropriée de la chambre de condensation (12), au moins une partie de l'eau de condensation qui se forme peut revenir à la cuve de lavage (10), caractérisé en ce que l'ouverture (11) est disposée dans le plafond de la cuve de lavage, en ce que la chambre de condensation (12) en forme de U s'étend par ses deux branches (12a, b) au-dessus du plafond (10a)et est munie d'une ouverture d'écoulement (12e) dans la région de courbure et en ce que les deux branches (12a, b) sont inclinées par rapport au plafond (10a) en direction de l'ouverture d'écoulement (12e).

2. Lave-vaisselle selon la revendication 1, caractérisé en ce que la chambre de condensation (12) de forme tubulaire présente une forme d'entonnoir dans la région d'entrée (16) proche de l'ouverture (11).

3. Lave-vaisselle selon la revendication 2, caractérisé en ce que la région d'entrée (16) est munie de plans inclinés (17) côté fond et côté plafond.

4. Lave-vaisselle selon une des revendications 1 à 3, caractérisé en ce que la chambre de condensation (12) présente des chicanes (19) qui s'étendent aussi verticalement que possible vers le bas à partir de sa face de plafond (12c) et qui laissent un espace libre (20, 21) par rapport au fond (12d).

5. Lave-vaisselle selon la revendication 4, caractérisé en ce que les espaces libres (20, 21) ménagés entre les chicanes (19) et le fond (12d) décroissent progressivement lorsqu'on se dirige vers la sortie (22) du tube.

6. Lave-vaisselle selon une des revendications 1 à 5, caractérisé en ce que l'ouverture d'écoulement (12e) de la chambre de condensation (12) est reliée par une liaison par tuyau (13) à une autre ouverture (15) ménagée dans une paroi latérale (12b) de la cuve de lavage (10).

7. Lave-vaisselle selon la revendication 6, caractérisé en ce que la liaison par tuyau (13) débouche dans un dispositif de régénération et dosage (14) qui est agencé contre un côté (10b) de la cuve de lavage (10) et est relié, d'une part, à l'ouverture latérale (15) de la cuve de lavage (10) et, d'autre part, à l'air extérieur.

8. Lave-vaisselle selon la revendication 1 ou 2, caractérisé en ce que la chambre de condensation (12) est constituée par un tube rectangulaire.
